# DEMANDE DE BREVET EUROPEEN

(11) **EP 4 745 679 A1**
(43) Date de publication de la demande: **20.05.2026**
(21) Numéro de dépôt: 24213053.2
(22) Date de dépôt: 14.11.2024
(51) Int. Cl.: G04B 13/00, G04B 27/00, G04D 7/12

(54) **MÉCANISME MAGNÉTIQUE DE COMMANDE ET/OU D'ENTRAÎNEMENT À TRAVERS UNE BOÎTE DE MONTRE**

(71) Demandeur: The Swatch Group Research and Development Ltd, 2074 Marin (CH)
(72) Inventeur: BORN, Jean-Jacques, 1110 Morges (CH)
(74) Mandataire: ICB SA

(57) **Abrégé**

Un aspect de l'invention concerne un ensemble horloger (2000) comportant une montre (1000), et un outil de réglage (200) entraînant en pivotement un mobile d'entraînement externe (20) autour d'un axe externe (DE) comportant un aimant multipolaire externe (21) coopérant, pour exécuter un réglage, avec un aimant multipolaire interne que comporte un mobile de commande interne (1) de la montre (1000) pivotant autour d'un premier axe (D1) et engrenant avec l'entrée d'un rouage de démultiplication (30) dont la sortie engrène avec un mobile commandé interne pivotant dans la boîte (10), cet outil de réglage (200) comportant des moyens de comptage du nombre de tours du mobile d'entraînement (20) pour déterminer précisément l'angle de pivotement du mobile commandé interne et/ou des moyens de détermination et/ou de visualisation de la position angulaire du mobile commandé interne.

## Description

### Domaine technique de l'invention

L'invention concerne un ensemble horloger comportant au moins une montre, et un outil de réglage, pour entraîner sans contact direct un mobile interne à la montre au travers de sa boîte, pour un réglage et/ou un rechargement en énergie.

L'invention concerne encore un procédé d'utilisation d'un tel ensemble horloger.

L'invention concerne également une montre pour l'ensemble horloger de l'invention.

L'invention concerne le domaine des mécanismes de commande de réglage et/ou d'entraînement pour pièces d'horlogerie.

### Arrière-plan technologique

Beaucoup de systèmes de réglage mécanique des fonctions d'une montre-bracelet à travers l'emboîtage existent, tels que poussoirs, couronnes, et similaires. Seulement, l'étanchéité doit être assurée pour tout élément mécanique qui traverse l'emboîtage, par exemple par l'utilisation de joints O-rings ou autres, avec les problèmes que cela comporte.

Par ailleurs, certains réglages du mouvement, par exemple la marche, gagnent à être effectués une fois la montre fermée, car l'opération d'emboîtage provoque souvent une différence entre l'ajustage effectué au niveau du mouvement et la montre terminée.

Pour ces deux raisons principalement, il est souhaitable de disposer d'un accouplement magnétique pour mettre en rotation un composant interne à la montre avec un outil externe à la montre.

Le document EP4124584 décrit un accouplement magnétique qui peut transmettre un fort couple à l'intérieur d'une boîte de montre. Il est toutefois nécessaire que les deux pièces magnétiques antagonistes soient proches l'une de l'autre, ce qui exclut les montres automatiques et les fonds épais.

Le document EP3579061 décrit un dispositif de correction de l'état d'une montre à quartz. Un aimant tournant sous la montre entraîne directement le rotor du moteur dans un sens ou l'autre en fonction de la correction à apporter.

### Résumé de l'invention

L'invention se propose de mettre en oeuvre des moyens pour transmettre un couple ou une force à travers un emboîtage de montre à l'aide d'un magnéto-coupleur, afin d'effectuer un réglage mécanique, par exemple un réglage de la marche, ou un réglage d'état, ou encore d'effectuer un remontage, ou autre, une fois la montre terminée (mouvement emboîté).

La proposition consiste à placer un petit aimant bipolaire de rotor de moteur Lavet dans le mouvement de la montre, et de mettre un train d'engrenage à grand rapport entre cet aimant et l'objet qui doit être entraîné en rotation pour obtenir le couple nécessaire. Le rotor peut alors être entraîné avec un aimant bipolaire externe à une distance relativement grande, compatible avec tout type de montre, notamment une montre automatique ou une montre à fond épais.

A cet effet, l'invention concerne un ensemble horloger selon la revendication 1.

L'invention concerne encore un procédé d'utilisation d'un tel ensemble horloger, permettant un rattrapage des jeux mécaniques avant de procéder au réglage micrométrique proprement dit.

L'invention concerne également une montre définie par les revendications 22 à 34.

### Brève description des figures

Les buts, avantages et caractéristiques seront mieux compris à la lecture de la description détaillée qui va suivre, en référence aux figures annexées, où :
- les figures 1 à 5 illustrent un ensemble horloger selon l'invention, comportant une pièce d'horlogerie, en particulier une montre, et un outil externe de réglage, comportant des moyens d'entraînement, et agencé pour l'entraînement d'un mobile interne à la montre ;
- la figure 1 représente un tel ensemble horloger comportant une montre, de façon schématisée, partielle et en coupe passant par un premier axe de rotation autour duquel est mobile en rotation, entre un pont supérieur et une platine, un mobile de commande interne à la montre, qui est porteur d'un pignon de commande coopérant avec l'entrée d'un rouage de démultiplication, comportant des roues étagées autour de deux axes de transfert ; ce mobile de commande interne est porteur d'un aimant interne multipolaire, notamment bipolaire, similaire à un aimant de rotor de moteur Lavet dans l'application non limitative illustrée; cet ensemble horloger comporte encore un outil de réglage, comportant un mobile d'entraînement externe à la montre, mobile en rotation autour d'un axe externe, et qui est porteur d'un autre aimant, externe, multipolaire, notamment bipolaire ;
- la figure 2 représente un détail de la figure 1, en coupe passant par l'axe de rotation du mobile de commande interne, et par les deux axes de transfert du rouage de démultiplication, et montrant ce mobile de commande interne, pivoté entre deux platines ou ponts, et porteur d'un pignon de commande qui engrène avec un mobile d'entrée du rouage de démultiplication, ce dernier comportant ici non limitativement cinq étages ; cette version compacte du rouage de démultiplication comporte, autour de deux axes de transfert distincts, deux superpositions de roues étagées de même diamètre les unes que les autres, ce rouage de démultiplication comporte un mobile de sortie destiné à engrener avec un mobile commandé interne ;

- la figure 3 représente un autre détail de la même montre, de façon schématisée, partielle et en coupe passant par un deuxième axe de rotation autour duquel est mobile en rotation un mobile commandé, et par les deux axes de transfert du rouage de démultiplication : le mobile commandé est également pivoté entre le pont supérieur et la platine, et est porteur d'une roue coopérant avec le mobile de sortie du rouage de démultiplication ;
- la figure 4 représente de façon schématisée et en vue de dessus, la coopération du mobile de commande interne, du rouage de démultiplication, ici ordonné non limitativement autour de deux axes de transfert, et du mobile commandé, ici une came-escargot ; dans cet agencement particulier et non limitatif où le rouage de démultiplication comporte des roues étagées de même diamètre, le mobile de sortie du rouage de démultiplication cache sur cette figure le mobile d'entrée qui lui est identique en projection plane ; le pont supérieur porte une échelle par rapport à laquelle on peut repérer la position angulaire d'un index que porte le mobile commandé ;
- la figure 5 représente le même ensemble, dans une autre position du mobile de commande interne, et dans une nouvelle position du mobile commandé ;
- la figure 6 représente l'ensemble dans la position de la figure 4, vu dans la direction de la flèche A, selon une coupe passant par les axes de rotation du mobile de commande interne, et du mobile commandé ;
- la figure 7 représente de façon schématisée, en plan et en coupe par son premier axe de rotation, le mobile de commande interne, dans une exécution simplifiée où son aimant interne multipolaire est bipolaire ;
- la figure 8 est un schéma-blocs représentant un ensemble horloger selon l'invention, comportant un outil de réglage apte à coopérer avec différentes montres de cet ensemble, qui comportent le même mobile interne de commande, et la même interface avec cet outillage de réglage.

### Description détaillée de l'invention

Le document de brevet EP3252545 décrit un système de couplage magnétique entre l'intérieur et l'extérieur de l'emboîtage, lequel système permet d'embrayer la tige de remontoir vers un système de réglage de marche par changement de l'inertie d'un balancier spécial. En particulier, une clé magnétique externe cryptée, dotée d'aimants permanents, fait tourner une bague interne, dotée de cibles ferromagnétiques, par couplage magnéto-mécanique. La bague est verrouillée en rotation, soit par le maintien élastique axial contre un bloqueur, soit par un blocage solidaire du mouvement axial de la tige, garantissant ainsi son maintien vis-à-vis de chocs rotatifs.

Ce système performant sert essentiellement à relayer le couple de rotation de la tige, seul garant de la fonction mécanique interne, en l'occurrence le changement d'inertie du balancier spécial. Il n'est donc pas propre à fournir, à lui seul, le couple désiré pour le réglage en question, ni pour un rechargement en énergie. Le système de traversée magnétique doit coopérer avec un autre système d'apport d'énergie, qui doit aussi être adapté au relais magnétique. Le tout constitue donc un ensemble relativement complexe.

L'invention propose un système apparenté à celui décrit par le document de brevet EP3252545, mais indépendant d'un quelconque poussoir ou de la tige, et donc capable de produire un couple/une force directs, ce nouveau système étant également crypté et possédant une fonction de verrouillage/désembrayage mécanique propre, et dont l'exécution est simplifiée. Le cryptage de l'invention est lié à la position relative dans l'espace de l'outil de réglage par rapport au mobile de commande interne, radialement et axialement, et la corrélation entre le nombre de tours imprimé à un mobile d'entraînement externe à la montre, que comporte un outil de réglage, et la rotation imprimée à un mobile commandé interne à la montre, via un mobile de commande interne à la montre, coopérant magnétiquement avec ce mobile d'entraînement externe, et via un rouage de démultiplication à grand rapport de démultiplication.

L'invention consiste à placer un petit aimant, notamment bipolaire comme un aimant de rotor de moteur Lavet dans le mouvement de montre, et de mettre un train d'engrenage à grand rapport entre cet aimant et l'objet qui doit être entraîné en rotation pour obtenir le couple nécessaire. Le rotor peut être entraîné avec un aimant externe, notamment bipolaire, à une distance relativement grande.

Le train d'engrenage à grande démultiplication est essentiel, car son utilisation permet d'obtenir un déplacement angulaire infinitésimal d'un mobile commandé interne à la montre.

En effet, on connaît par les documents EP4092494, CH718656, CH716962 au nom de ETA Manufacture Horlogère Suisse des systèmes de réglage d'une montre en champ proche, et par les documents CH712578, CH716920, CH719089, EP4174584, CH713306 au nom de Swatch Group Research and Development Ltd, des mécanismes de réglage de marche, d'entraînement d'un organe de commande, ou encore de régulation de fréquence sans contact depuis l'extérieur d'une montre, ces différents systèmes faisant appel à un champ magnétique, mais en entraînement direct, sans possibilité de rattrapage de jeux mécaniques, ni de réglage micrométrique simple d'un tel mobile commandé interne.

L'invention concerne ainsi un ensemble horloger 2000 comportant au moins une montre 1000, et au moins un outil de réglage 200, lequel est agencé pour permettre l'entraînement sans contact direct d'un mobile interne 1 que comporte chaque montre 1000 de cet ensemble horloger 2000, au travers d'une boîte 10 que comporte chaque montre 1000, pour l'exécution d'un réglage et/ou un rechargement en énergie. Le mobile de commande interne 1 est mobile en pivotement autour d'un premier axe D1.

Chaque outil de réglage 200 comporte des moyens de génération d'un champ magnétique externe, tournant autour d'un axe externe DE, et qui est agencé pour coopérer de façon complémentaire en attraction ou répulsion avec des zones internes 11 magnétiques ou ferromagnétiques que comporte le mobile de commande interne 1 pour entraîner en rotation ce mobile de commande interne 1.

Chaque montre 1000 comporte un mobile commandé interne 2, qui est mobile en pivotement autour d'un deuxième axe D2 à l'intérieur de la boîte 10, et qui est agencé pour être entraîné par le mobile de commande interne 1. Dans la réalisation non limitative illustrée par les figures, le mobile de commande interne 1 est pivoté entre un pont supérieur 41 et une platine 42, et le mobile commandé interne 2 est également pivoté entre les mêmes pont supérieur 41 et platine 42, pour réduire de façon optimale le volume occupé par la cinématique d'entraînement du mobile commandé interne 2 par le mobile de commande interne 1.

Selon l'invention, dans chaque montre 1000, le mobile de commande interne 1 comporte un pignon de commande 13 engrenant avec un mobile d'entrée 31 que comporte un rouage de démultiplication 30 dont un mobile de sortie 32 engrène avec le mobile commandé interne 2.

Plus particulièrement, et tel que visible sur les figures, de façon à limiter au maximum son encombrement, le rouage de démultiplication est très compact et comporte des roues étagées réparties autour d'au moins deux axes de rotation, dits axes de transfert, distincts. Dans la réalisation particulière, avantageuse mais non limitative, illustrée par les figures, le rouage de démultiplication 30 comporte un premier axe de transfert D3 et un deuxième axe de transfert D4, deux superpositions de roues étagées de même diamètre les unes que les autres, respectivement des premières roues étagées 32, 35, 31 autour du premier axe de transfert D3, et des deuxièmes roues étagées 33, 34, autour du deuxième axe de transfert D4. Avantageusement, les premières roues étagées 32, 35, 31, et les deuxièmes roues étagées 33, 34, sont toutes identiques. De façon avantageuse, sans la réalisation non limitative illustrée par les figures, les premières roues étagées 32, 35, 31, et les deuxièmes roues étagées 33, 34 sont pivotées entre les mêmes pont supérieur 41 et platine 42, de guidage du mobile commandé interne 2 et du mobile de commande interne 1. Le rouage de démultiplication 30 occupe ainsi un volume extrêmement réduit. De préférence, et grâce à cet agencement, le rouage de démultiplication 30 occupe un volume inférieur à 2% du volume intérieur de la boîte 10.

Naturellement, selon l'espace disponible dans la boîte de montre pour loger le rouage de démultiplication, d'autres agencements peuvent être utilisés, par exemple en faisant pivoter certaines de ses roues autour du premier axe D1 ou du deuxième axe D2.

Et, plus particulièrement, l'ensemble horloger 2000 comporte des moyens de comptage du nombre de tours du mobile d'entraînement externe 20 pour la détermination précise de l'angle de pivotement dudit mobile commandé interne 2, et/ou des moyens de détermination et/ou de visualisation de la position angulaire de ce mobile commandé interne 2. Ces moyens de comptage peuvent aussi être des moyens de mesure d'une durée, quand, de façon préférée le mobile d'entraînement externe 20 est entraîné en pivotement à vitesse constante.

En effet, l'invention est applicable à la fois à des montres 1000 dans lesquelles le mobile commandé interne 2 est visible, et à des montres dans lesquelles le mobile commandé interne 2 n'est pas visible, caché par d'autres composants du mouvement ou de la montre.

Les figures 4 et 5 illustrent une variante dans laquelle le pont supérieur 41, servant de guidage supérieur au mobile de commande interne 1, au mobile commandé interne 2, et aux arbres porteurs des roues étagées du rouage de démultiplication 30, comporte une échelle graduée 50 pour le repérage de la position angulaire d'un index 25 que porte le mobile commandé interne 2, ici une came-escargot.

Plus particulièrement, l'outil de réglage 200 comporte des moyens de positionnement relatif par rapport à la boîte 10 de la montre pour un positionnement optimal de l'axe externe DE parallèlement au premier axe D1 et selon un entraxe E inférieur ou égal à une valeur prédéterminée entre l'axe externe DE et le premier axe D1; plus particulièrement et tel que visible en figure 1, la valeur prédéterminée est celle du jeu mécanique entre l'outil de réglage 200 et la boîte 10, et l'axe externe DE et le premier axe D1 sont alors sensiblement alignés.

Dans un premier mode de réalisation illustré par les figures, chaque outil de réglage 200 comporte des moyens d'entraînement en pivotement d'un mobile d'entraînement externe 20 externe à la montre autour d'un axe externe DE.

Plus particulièrement, dans ce premier mode, les moyens de génération d'un champ magnétique externe tournant comportent des moyens d'entraînement en pivotement d'un mobile d'entraînement externe 20 externe à la montre autour d'un axe externe DE, et ce mobile d'entraînement externe 20 comporte au moins un aimant multipolaire externe comportant des zones externes magnétiques 21N, 21S, à polarités alternées, agencées pour coopérer de façon complémentaire en attraction ou répulsion avec les zones internes magnétiques 11 ou ferromagnétiques que comporte le mobile de commande interne 1 pour l'entraînement en rotation du mobile de commande interne 1.

Chaque outil de réglage 200 comporte des zones externes magnétiques 21N, 21S, à polarités alternées, qui sont agencées pour coopérer de façon complémentaire, avec des zones internes magnétiques 11N, 11S, ou avec des zones internes ferromagnétiques, que comporte le mobile de commande interne 1, pour l'entraînement du premier mobile interne 1.

De préférence le mobile d'entraînement 20 comporte au moins un aimant multipolaire externe, notamment bipolaire, comportant de telles zones externes magnétiques 21N, 21S, à polarités alternées.

Plus particulièrement, l'outil de réglage 200 comporte des moyens de positionnement axial de l'aimant multipolaire externe à une distance prédéterminée par rapport à la boîte 10 pour le positionner précisément par rapport au mobile de commande interne 1 selon la direction du premier axe D1. Les moyens de positionnement relatif entre la boîte 10 de la montre et l'outil de réglage 200 définissent ainsi une distance magnétique DM entre les surfaces extrêmes les plus proches, des zones externes magnétiques 21N, 21S, d'une part, et des zones internes magnétiques 11S, 11N, d'autre part. Il est bien sûr avantageux que la distance magnétique DM soit aussi réduite que possible. On note néanmoins que l'invention présente pour avantage de s'accommoder d'une distance magnétique DM de quelques millimètres, ce qui autorise l'entraînement du mobile de commande interne au travers d'un fond épais, ou au travers d'un rouage d'automatique, ou encore d'un autre mécanisme interne à la montre, et ce qui autorise aussi l'entraînement du mobile de commande interne par le dessus de la montre au travers de la glace, et permet de ce fait l'implantation simultanée de part et d'autre de la montre de deux outillages de réglage avec des fonctions différentes, par exemple l'un pour régler la marche de la montre, et l'autre pour régler l'état de la montre.

L'invention définit une loi selon les paramètres constitués par la valeur d'entraxe E, la distance magnétique DM, la nature et les dimensions des zones externes magnétiques, la nature et les dimensions des zones internes magnétiques, et l'architecture du rouage de démultiplication, conditionne la valeur de l'angle de pivotement du mobile commandé interne 2 en fonction du nombre de tours imprimé au mobile d'entraînement 20 externe. L'utilisateur dispose d'un abaque, ou d'un programme informatique, lui permettant de déterminer avec précision la commande à effectuer pour l'obtention du réglage recherché.

Dans un deuxième mode de réalisation non illustré, les moyens de génération d'un champ magnétique externe tournant comportent des moyens d'alimentation électrique et de distribution de courant dans une pluralité de bobines en nombre pair décalées angulairement autour d'un axe externe DE, par exemple et non limitativement à 90° les unes des autres, et agencées pour générer un champ électromagnétique tournant (à la façon d'un moteur électrique brushless) apte à coopérer de façon complémentaire en attraction ou répulsion avec les zones internes magnétiques 11 ou ferromagnétiques que comporte le mobile de commande interne 1 pour l'entraînement en rotation du mobile de commande interne 1. Par exemple, les bobines sont équidistantes angulairement, identiques, et alimentées en séquence selon un sens unique pour générer le champ tournant. Il est notamment possible d'utiliser un outillage de test des parties mécaniques d'une montre à quartz, distribué par « Esslinger ^{®} » sous l'identifiant « Horotec Watch Turbo Tester ^{®} » sous la référence MSA 19.107 ou 64.107, un tel outillage génère un champ tournant à quelques dizaines de tours par seconde.

On comprend que l'invention peut trouver différentes applications selon l'agencement du rouage de démultiplication 30. Un rouage multiplicateur peut être approprié à des fonctions de remontage, tandis qu'un rouage diviseur est particulièrement bien approprié à des fonctions de réglage, en particulier de micro-réglage. Cette fonction de micro-réglage, usuellement assurée par l'horloger, est toujours délicate, car la simple fermeture de la boîte peut modifier un réglage précis qui vient d'être effectué. Aussi il est très utile de disposer d'un moyen de micro-réglage sans ouverture de la boîte de montre.

Cette dernière alternative de rouage diviseur dédié à des fonctions de micro-réglage est illustrée par les figures, dans le cas particulier et privilégié où le rouage de démultiplication 30 occupe une portion très réduite du volume intérieur de la montre, notamment inférieure à 5%, notamment inférieur ou égale à 2%, avec une masse très faible en proportion de la masse totale de la montre notamment inférieure à 5%, notamment inférieur ou égale à 2%. Pour l'obtention d'un micro-réglage extrêmement précis, le facteur de démultiplication est élevé, supérieur à 1000, notamment supérieur à 10000. Ces contraintes de masse et d'encombrement conduisent bien sûr à limiter fortement le couple transmis par la chaîne cinématique, notamment inférieur à 30 milliNm. Le choix de procédés de micro-fabrication s'impose pour la réalisation des roues et pignons du rouage de démultiplication 30. En effet, pour garantir l'insensibilité du réglage à toute perturbation provenant d'un champ magnétique externe, le rouage de démultiplication 30 et le mobile commandé interne 2 sont de préférence en matière amagnétique. Aussi, plus particulièrement, le rouage de démultiplication 30 comporte des roues étagées en matière amagnétique, ou des roues étagées en silicium et/ou en oxyde de silicium et/ou en carbure de silicium et/ou en nitrure de silicium et/ou en alliage de nickel-phosphore (avec un taux de phosphore approprié pour rester amagnétique, typiquement supérieur ou égal à 12%) et/ou en alliage métallique amagnétique amorphe ou partiellement amorphe, ou en polymère, ou similaire.

Plus particulièrement, les moyens d'entraînement en pivotement du mobile d'entraînement 20 sont agencés pour entraîner ce mobile d'entraînement 20 à une vitesse angulaire supérieure ou égale à 10 tours par seconde, notamment supérieure ou égale à 40 tours par seconde.

Plus particulièrement, le mobile de commande interne 1 comporte au moins un aimant, et notamment comporte au moins un aimant interne multipolaire à polarités alternées 11N, 11S, notamment bipolaire et comportant les zones internes magnétiques.

Plus particulièrement, le mobile de commande interne 1 est ou comporte un rotor de moteur Lavet.

Plus particulièrement, le rouage de démultiplication 30 et le mobile commandé interne 2 sont en matière amagnétique.

Plus particulièrement, chaque montre 1000 comporte au moins un moyen de maintien en position du mobile de commande interne 1, par application d'un couple mécanique élastique de positionnement, et/ou par application d'une attraction magnétique rémanente, pour immobiliser le mobile de commande interne 1 en l'absence de sollicitation par un champ magnétique externe. Par exemple une goupille ferromagnétique à proximité du rotor que constitue le mobile de commande interne 1 permet de créer un couple de positionnement du rotor, facile à vaincre lors d'une phase de réglage par l'application du champ magnétique tournant externe.

Plus particulièrement dans une réalisation non illustrée, le premier axe D1 et le deuxième axe D2 sont alignés.

Dans une variante particulière non illustrée, le premier mobile interne 1 est ferromagnétique. Plus particulièrement, le premier mobile interne 1 ferromagnétique a alors une forme particulière, qui est agencée pour minimiser les effets d'attraction, de rotation ou de répulsion d'un champ magnétique externe uniforme de typiquement 1,5 Tesla, et pour minimiser la rotation du premier mobile interne 1, notamment ferromagnétique, sous l'action d'un champ magnétique externe uniforme de typiquement 1,5 Tesla.

Plus particulièrement, les moyens d'entraînement en pivotement du mobile d'entraînement 20 sont agencés pour entraîner le mobile d'entraînement 20 à une vitesse angulaire supérieure ou égale à 40 tours par seconde.

Plus particulièrement, le rouage de démultiplication 30 produit un facteur de démultiplication supérieur ou égal à 10000.

Plus particulièrement, le rouage de démultiplication 30 produit un facteur de multiplication de couple supérieur à 80000.

On comprend qu'un utilisateur ou un réparateur, étranger au réseau du constructeur, pourrait parvenir à mettre en rotation le premier mobile interne 1 avec un aimant unique, de taille et de force quelconques, et peut entraîner le rouage de démultiplication et le deuxième mobile commandé, mais ce manipulateur externe ignore la loi définissant la rotation du mobile interne commandé, et ne peut parvenir au réglage précis escompté.

Plus particulièrement, au moins une montre 1000 de l'ensemble horloger 2000 est une montre amagnétique. Plus particulièrement encore, chaque montre 1000 de l'ensemble horloger 2000 est une montre amagnétique.

Plus particulièrement, au moins une montre 1000 de l'ensemble horloger 2000 est une montre mécanique. Plus particulièrement encore, chaque montre 1000 de l'ensemble horloger 2000 est une montre mécanique.

Plus particulièrement, au moins une montre 1000 de l'ensemble horloger 2000 est une montre électromécanique ou électronique. Plus particulièrement encore, chaque montre 1000 de l'ensemble horloger 2000 est une montre électromécanique ou électronique.

Plus particulièrement, le deuxième mobile interne 2 est un mobile de commande de réglage de marche d'un organe réglant que comporte au moins une montre 1000. L'invention est notamment bien appropriée au réglage de marche d'un balancier-spiral par le biais de la modification de la raideur dudit spiral).

Plus particulièrement, le deuxième mobile interne 2 est un mobile de commande de réglage de mise à l'heure d'au moins une montre 1000.

Plus particulièrement, le deuxième mobile interne 2 est un mobile de commande de réglage d'un mécanisme de calendrier que comporte au moins une montre 1000.

Plus particulièrement, le deuxième mobile interne 2 est un mobile de commande de remontage d'au moins une montre 1000.

Plus particulièrement, le deuxième mobile interne 2 est un mobile de commande de réglage d'un mécanisme d'alarme et/ou de sonnerie que comporte au moins une montre 1000.

Plus particulièrement, le mobile commandé interne 2 est un mobile de commande de réglage d'un mécanisme de calibration d'un capteur pour une fonction d'altimètre ou de profondimètre ou de boussole que comporte au moins une montre 1000.

Plus particulièrement, le premier mobile interne 1 est invisible par l'utilisateur d'au moins une montre 1000.

Plus particulièrement, au moins une montre 1000 est dépourvue de tout organe de réglage mécanique externe traversant l'emboîtage de la montre 1000.

Plus particulièrement, au moins une montre 1000 est étanche aux gaz et à l'humidité ambiante, et son emboîtage comporte à cet effet au moins une zone de scellement apte à la réalisation d'un traitement de scellement métallique ou céramique ou verre sous vide ou en atmosphère de gaz neutre.

Plus particulièrement, au moins une montre 1000 est scellée pour être mise sous vide de façon à être insensible à des variations de pression interne provoquées par des variations de température.

Plus particulièrement, au moins une montre 1000 est équipée d'une puce RFID ou d'un moyen passif d'identification permettant l'identification directe en après-vente de la nature de l'ensemble horloger 2000 auquel appartient la montre 1000, et de l'outil de réglage 200 à utiliser.

On comprend que la coopération entre la boîte 10 et l'outil de réglage 200, et le positionnement du premier mobile 1 interne, permet une bonne inviolabilité du système, quand un tiers étranger ignore le positionnement interne du mobile de commande interne 1, et, surtout, la loi liant l'entraînement du mobile d'entraînement externe 20 et le pivotement du mobile commandé interne 2.

L'invention concerne encore un procédé d'utilisation d'un tel ensemble horloger 2000, permettant un rattrapage des jeux mécaniques avant de procéder au réglage micrométrique proprement dit : dans une première étape on soumet le mobile de commande interne 1 à un champ magnétique externe tournant d'intensité inférieure à une première valeur-seuil prédéterminée, et pendant une durée inférieure à une première durée prédéterminée, pour un entraînement de rattrapage de jeu dans la chaîne cinématique mécanique entre le mobile de commande interne 1 et le mobile commandé interne 2, et, dans une deuxième étape on soumet le mobile de commande interne 1 à un champ magnétique externe tournant d'intensité supérieure à une deuxième valeur-seuil prédéterminée, et pendant une durée supérieure à une deuxième durée prédéterminée, pour un entraînement synchrone du mobile commandé interne 2 par le mobile de commande interne 1 au travers dudit rouage de démultiplication 30.

A titre d'exemple nullement limitatif, le mobile interne de commande 1 et le mobile commandé interne 2 sont pivotés entre deux ponts distants de moins de 2 mm, entre lesquels sont logés cinq étages du rouage de démultiplication 30, avec des roues Liga à deux étages de diamètre extérieur 3 mm, un rapport d'engrenage de 7, et une démultiplication totale de 16800. En projection plane selon la direction du premier axe D1, l'ensemble du mécanisme formé par le mobile de commande interne 1, le rouage de démultiplication 30, et le mobile commandé interne 2 occupe un espace d'environ 3 mm x 6 mm. Le mobile de commande interne 1 est un rotor de moteur Lavet et a un diamètre de 1,4 mm et une épaisseur de 0,5 mm. Le mobile d'entraînement externe 20 a un diamètre de 20 mm et une épaisseur de 2 mm et comporte des aimants néodyme-fer-bore. Le couple exercé sur le mobile de commande interne 1 par le mobile d'entraînement externe 20 est de 3 microNm, la part de couple dévolue au positionnement du rotor est de 0,5 microNm, et la part de couple utile transmissible au rouage de démultiplication 30 est de 2,5 microNm. En sortie du rouage de démultiplication 30, le couple utile au mobile commandé interne 2, par exemple une came-escargot tel que visible sur la figure 4, est de 21 milliNm. Dans une application à un réglage de marche, un tour du mobile commandé interne 2 correspond à un réglage de 10 secondes. Un réglage de 0,1 seconde correspond donc à 168 tours du mobile de commande interne 1. Si le moteur qui entraîne le mobile d'entraînement externe 20 tourne à 50 tours par seconde, il faut 40 secondes pour régler très précisément 1 seconde sur le mobile commandé interne 2. Le volume du système ne représente ici que 1% à 2% du volume du calibre.

L'encombrement effectif du système doit rester faible par rapport aux fonctions internes principales de la montre.

La manipulation du mécanisme selon l'invention doit être réservée à la production en usine, ou à une boutique spécialisée, ou à un service après-vente agréé par le constructeur, pour éviter tout problème de dérèglement involontaire par le client ou des tiers.

Ce système peut remplacer intégralement les poussoirs et tige conventionnels, de façon à produire des montres automatiques ou autres beaucoup plus étanches que les actuelles.

## Revendications

1. Ensemble horloger (2000) comportant au moins une montre (1000) et au moins un outil de réglage (200) agencé pour permettre l'entraînement sans contact direct d'un mobile de commande interne (1), mobile en pivotement autour d'un premier axe (D1), que comporte chaque dite montre (1000) dudit ensemble horloger (2000), au travers d'une boîte (10) que comporte chaque dite montre (1000), pour l'exécution d'un réglage et/ou un rechargement en énergie, chaque dit outil de réglage (200) comportant des moyens de génération d'un champ magnétique externe tournant autour d'un axe externe (DE) et agencé pour coopérer de façon complémentaire en attraction ou répulsion avec des zones internes (11) magnétiques ou ferromagnétiques que comporte ledit mobile de commande interne (1) pour entraîner en rotation ledit mobile de commande interne (1), chaque dite montre (1000) comportant un mobile commandé interne (2) mobile en pivotement autour d'un deuxième axe (D2) à l'intérieur de ladite boîte (10), **caractérisé en ce que**, dans chaque dite montre (1000), ledit mobile de commande interne (1) comporte un pignon de commande (13) engrenant avec un mobile d'entrée (31) que comporte un rouage de démultiplication (30) dont un mobile de sortie (32) engrène avec ledit mobile commandé interne (2).

2. Ensemble horloger (2000) selon la revendication 1, **caractérisé en ce que** ledit rouage de démultiplication (30) comporte au moins un premier axe de transfert (D3) portant des premières roues étagées (32, 35, 31), et un deuxième axe de transfert (D4) portant des deuxièmes roues étagées (33, 34).

3. Ensemble horloger (2000) selon la revendication 1 ou 2, **caractérisé en ce que** ledit ensemble horloger (2000) comporte des moyens de comptage du nombre de tours dudit champ magnétique externe pour la détermination précise de l'angle de pivotement dudit mobile commandé interne (2), et/ou des moyens de détermination et/ou de visualisation de la position angulaire dudit mobile commandé interne (2).

4. Ensemble horloger (2000) selon la revendication 3, **caractérisé en ce qu'**un pont supérieur (41), servant de guidage supérieur audit mobile de commande interne (1), audit mobile commandé interne (2), et à des arbres porteurs de roues étagées (32, 35, 31, 33, 34) que comporte ledit rouage de démultiplication (30), comporte une échelle graduée (50) pour le repérage de la position angulaire d'un index (25) que porte ledit mobile commandé interne (2).

5. Ensemble horloger (2000) selon l'une des revendications 1 à 4, **caractérisé en ce que** ledit outil de réglage (200) comporte des moyens de positionnement relatif par rapport à ladite boîte (10) pour un positionnement dudit axe externe (DE) parallèlement audit premier axe (D1) et selon un entraxe (E) inférieur ou égal à une valeur prédéterminée entre ledit axe externe (DE) et ledit premier axe (D1).

6. Ensemble horloger (2000) selon l'une des revendications 1 à 5, **caractérisé en ce que** lesdits moyens de génération d'un champ magnétique externe tournant comportent des moyens d'entraînement en pivotement d'un mobile d'entraînement externe (20) externe à la montre autour d'un axe externe (DE), ledit mobile d'entraînement externe (20) comportant au moins un aimant multipolaire externe comportant des zones externes magnétiques (21N; 21S), à polarités alternées, agencées pour coopérer de façon complémentaire en attraction ou répulsion avec lesdites zones internes magnétiques (11) ou ferromagnétiques que comporte ledit mobile de commande interne (1) pour l'entraînement en rotation dudit mobile de commande interne (1).

7. Ensemble horloger (2000) selon l'une des revendications 1 à 5, **caractérisé en ce que** lesdits moyens de génération d'un champ magnétique externe tournant comportent des moyens d'alimentation électrique et de distribution de courant dans une pluralité de bobines décalées angulairement autour d'un axe externe (DE), et agencées pour générer un champ électromagnétique tournant apte à coopérer de façon complémentaire en attraction ou répulsion avec lesdites zones internes magnétiques (11) ou ferromagnétiques que comporte ledit mobile de commande interne (1) pour l'entraînement en rotation dudit mobile de commande interne (1).

8. Ensemble horloger (2000) selon l'une des revendications 1 à 7, **caractérisé en ce que** ledit outil de réglage (200) comporte des moyens de positionnement axial d'un plan de référence dudit champ magnétique externe tournant à une distance (DM) prédéterminée par rapport à ladite boîte (10) pour le positionner précisément par rapport audit mobile de commande interne (1) selon la direction dudit premier axe (D1).

9. Ensemble horloger (2000) selon les revendications 6 et 8, **caractérisé en ce que** ledit outil de réglage (200) comporte des moyens de positionnement axial dudit au moins un aimant multipolaire externe à une distance (DM) prédéterminée par rapport à ladite boîte (10) pour le positionner précisément par rapport audit mobile de commande interne (1) selon la direction dudit premier axe (D1).

10. Ensemble horloger (2000) selon l'une des revendications 1 à 9, **caractérisé en ce que** ledit rouage de démultiplication (30) occupe un volume inférieur à 2% du volume intérieur de ladite boîte (10).

11. Ensemble horloger (2000) selon l'une des revendications 1 à 10, **caractérisé en ce que** ledit rouage de démultiplication (30) comporte des roues étagées (32, 35, 31, 33, 34) en matière amagnétique, ou des roues étagées (32, 35, 31, 33, 34) en silicium et/ou en oxyde de silicium et/ou en carbure de silicium et/ou en polymère.

12. Ensemble horloger (2000) selon l'une des revendications 1 à 11, **caractérisé en ce que** ledit rouage de démultiplication (30) comporte des roues étagées (32, 35, 31, 33, 34) qui sont toutes identiques.

13. Ensemble horloger (2000) selon l'une des revendications 1 à 12, **caractérisé en ce que** lesdits moyens d'entraînement en pivotement dudit mobile d'entraînement (20) sont agencés pour entraîner ledit mobile d'entraînement (20) à une vitesse angulaire supérieure ou égale à 40 tours par seconde.

14. Ensemble horloger (2000) selon l'une des revendications 1 à 13, **caractérisé en ce que** ledit rouage de démultiplication (30) produit un facteur de démultiplication supérieur ou égal à 10000.

15. Ensemble horloger (2000) selon l'une des revendications 1 à 14, **caractérisé en ce que** ledit rouage de démultiplication (30) produit un facteur de multiplication de couple supérieur à 80000.

16. Ensemble horloger (2000) selon l'une des revendications 1 à 15, **caractérisé en ce que** ledit mobile de commande interne (1) comporte au moins un aimant interne multipolaire à polarités alternées (11N; 11S) comportant lesdites zones internes magnétiques (11), ou **en ce que** ledit mobile de commande interne (1) est ou comporte un rotor de moteur Lavet.

17. Ensemble horloger (2000) selon l'une des revendications 1 à 16, **caractérisé en ce que** ledit rouage de démultiplication (30) et ledit mobile commandé interne (2) sont en matière amagnétique.

18. Ensemble horloger (2000) selon l'une des revendications 1 à 17, **caractérisé en ce que** chaque dite montre (1000) comporte au moins un moyen de maintien en position dudit mobile de commande interne (1) par application d'un couple mécanique élastique de positionnement et/ou par application d'une attraction magnétique rémanente, pour immobiliser ledit mobile de commande interne (1) en l'absence de sollicitation par un champ magnétique externe.

19. Ensemble horloger (2000) selon l'une des revendications 1 à 18, **caractérisé en ce que** ledit mobile commandé interne (2) est un mobile de commande de réglage de marche d'un organe réglant que comporte au moins une dite montre (1000), ou est un mobile de commande de réglage d'état d'au moins une dite montre (1000).

20. Ensemble horloger (2000) selon l'une des revendications 1 à 19, **caractérisé en ce que** au moins une dite montre (1000) est équipée d'une puce RFID ou d'un moyen passif d'identification permettant l'identification directe en après-vente de la nature dudit ensemble horloger (2000) auquel appartient ladite montre (1000), et dudit outil de réglage (200) à utiliser pour le réglage de ladite montre (1000).

21. Procédé d'utilisation d'un ensemble horloger (2000) selon l'une des revendications 1 à 20, **caractérisé en ce que** dans une première étape on soumet ledit mobile de commande interne (1) à un champ magnétique externe tournant d'intensité inférieure à une première valeur-seuil prédéterminée, et pendant une durée inférieure à une première durée prédéterminée, pour un entraînement de rattrapage de jeu dans la chaîne cinématique mécanique entre ledit mobile de commande interne (1) et ledit mobile commandé interne (2), et **en ce que** dans une deuxième étape on soumet ledit mobile de commande interne (1) à un champ magnétique externe tournant d'intensité supérieure à une deuxième valeur-seuil prédéterminée, et pendant une durée supérieure à une deuxième durée prédéterminée, pour un entraînement synchrone dudit mobile commandé interne (2) par ledit mobile de commande interne (1) au travers dudit rouage de démultiplication (30).

22. Montre (1000) comportant une boite (10) contenant un mobile de commande interne (1), mobile en pivotement autour d'un premier axe (D1), et un mobile commandé interne (2) mobile en pivotement autour d'un deuxième axe (D2), **caractérisé en ce que**, dans chaque dite montre (1000), ledit mobile de commande interne (1) comporte un pignon de commande (13) engrenant avec un mobile d'entrée (31) que comporte un rouage de démultiplication (30) dont un mobile de sortie (32) engrène avec ledit mobile commandé interne (2)

23. Montre (1000) selon la revendication 22, **caractérisé en ce que** ledit rouage de démultiplication (30) comporte au moins un premier axe de transfert (D3) portant des premières roues étagées (32, 35, 31), et un deuxième axe de transfert (D4) portant des deuxièmes roues étagées (33, 34).

24. Montre (1000) selon la revendication 23, **caractérisé en ce qu'**un pont supérieur (41), servant de guidage supérieur audit mobile de commande interne (1), audit mobile commandé interne (2), et à des arbres porteurs de roues étagées (32, 35, 31, 33, 34) que comporte ledit rouage de démultiplication (30), comporte une échelle graduée (50) pour le repérage de la position angulaire d'un index (25) que porte ledit mobile commandé interne (2).

25. Montre (1000) selon l'une des revendications 22 à 24, **caractérisé en ce que** ledit rouage de démultiplication (30) occupe un volume inférieur à 2% du volume intérieur de ladite boîte (10).

26. Montre (1000) selon l'une des revendications 22 à 25, **caractérisé en ce que** ledit rouage de démultiplication (30) comporte des roues étagées (32, 35, 31, 33, 34) en matière amagnétique, ou des roues étagées (32, 35, 31, 33, 34) en silicium et/ou en oxyde de silicium et/ou en carbure de silicium et/ou en polymère.

27. Montre (1000) selon l'une des revendications 22 à 26, **caractérisé en ce que** ledit rouage de démultiplication (30) comporte des roues étagées (32, 35, 31, 33, 34) qui sont toutes identiques.

28. Montre (1000) selon l'une des revendications 22 à 27, **caractérisé en ce que** ledit rouage de démultiplication (30) produit un facteur de démultiplication supérieur ou égal à 10000.

29. Montre (1000) selon l'une des revendications 22 à 28, **caractérisé en ce que** ledit rouage de démultiplication (30) produit un facteur de multiplication de couple supérieur à 80000.

30. Montre (1000) selon l'une des revendications 22 à 29, **caractérisé en ce que** ledit mobile de commande interne (1) comporte au moins un aimant interne multipolaire à polarités alternées (11N; 11S) comportant lesdites zones internes magnétiques (11), ou **en ce que** ledit mobile de commande interne (1) est ou comporte un rotor de moteur Lavet.

31. Montre (1000) selon l'une des revendications 22 à 30, **caractérisé en ce que** ledit rouage de démultiplication (30) et ledit mobile commandé interne (2) sont en matière amagnétique.

32. Montre (1000) selon l'une des revendications 22 à 31, **caractérisé en ce que** chaque dite montre (1000) comporte au moins un moyen de maintien en position dudit mobile de commande interne (1) par application d'un couple mécanique élastique de positionnement et/ou par application d'une attraction magnétique rémanente, pour immobiliser ledit mobile de commande interne (1) en l'absence de sollicitation par un champ magnétique externe.

33. Montre (1000) selon l'une des revendications 22 à 32, **caractérisé en ce que** ledit mobile commandé interne (2) est un mobile de commande de réglage de marche d'un organe réglant que comporte au moins une dite montre (1000), ou est un mobile de commande de réglage d'état d'au moins une dite montre (1000).
Montre (1000) selon l'une des revendications 22 à 33, **caractérisé en ce que** au moins une dite montre (1000) est équipée d'une puce RFID ou d'un moyen passif d'identification permettant l'identification directe en après-vente de la nature dudit ensemble horloger (2000) auquel appartient ladite montre (1000), et dudit outil de réglage (200) à utiliser pour le réglage de ladite montre (1000).
